# FASCICULE DE BREVET EUROPEEN

(11) **EP 1 520 933 B1**
(45) Date de publication et mention de la délivrance du brevet: **09.11.2011**
(21) Numéro de dépôt: 04300644.4
(22) Date de dépôt: 30.09.2004
(51) Int. Cl.: E01F 7/04

(54) **Ouvrage de génie civil**
Baukonstruktion
Civil engineering structure

(30) Priorité: 03.10.2003 FR 0350644
(43) Date de publication de la demande: 06.04.2005
(73) Titulaire: France Maccaferri, 26001 Valence (FR)
(72) Inventeur: DERACHE, Francis, 26000 VALENCE (FR)
(74) Mandataire: Vuillermoz, Bruno

(56) Documents cités:
- DE-A- 19 652 636
- GB-A- 2 221 941
- GB-A- 2 372 279
- US-A- 4 643 271
- US-A- 5 320 455
- US-A- 5 575 121
- US-A- 5 636 938
- US-A- 5 677 016
- US-A1- 2003 125 425

## Description

La présente invention concerne un ouvrage de génie civil assurant une protection contre des impacts de masses mobiles, de projectiles, plus particulièrement de pierres.

### Etat de la technique

Dans les zones de montagnes, ainsi que dans tous les endroits escarpés, les routes, les voies de chemins de fer, les zones d'habitations, sont souvent menacées par des chutes de pierres, des éboulements et des glissements de terrains provenant de falaises ou de pentes surplombantes. Ainsi, malgré des purges régulières des falaises, on prévoit en plus des infrastructures s'interposant entre la zone à protéger et les sources de projectiles.

Pour assurer cette protection, on utilise différents types d'équipement, et notamment des murs en béton armé ou encore des filets et des grillages aptes à retenir les pierres. Il existe également des ouvrages connus sous le nom de « merlons », réalisés par exemple à partir de gabions ou encore des remblais. Ces merlons sont disposés entre la falaise et la zone à protéger, en définissant donc un fossé dans lequel s'accumulent les pierres ayant chuté de la falaise. Dans le cas de forts impacts, la face exposée des merlons peut être déformée et endommagée. Il a été constaté que ces merlons ne sont que très rarement réparés même s'ils ont subi de fortes dégradations.

On connaît également d'après le document FR- 2.835.266 l'utilisation de pneumatiques usagés venant se surajouter en parement d'un ouvrage réalisé en béton. Une autre solution est connue du document US-A-5 636 938. Toutes ces solutions présentent des inconvénients.

Ainsi, les ouvrages existants en béton présentent l'inconvénient de se fissurer ou d'être carrément détruits en cas d'impacts par des masses mobiles présentant une énergie cinétique importante. De plus, ces infrastructures présentent des dimensions beaucoup plus importantes par rapport aux besoins de protection réels. En effet, il est extrêmement délicat d'établir un diagnostic sur un merlon dégradé. Cela conduit généralement à un surdimensionnement du merlon pour s'assurer qu'il remplit son rôle de protection après un ou plusieurs impacts importants.

Dans le cas d'un merlon comportant des pneus sur la face exposée, une réparation d'un tel ouvrage passe par la complète rénovation du parement ainsi que du merlon armé arrière dans la zone impactée et. Cette rénovation est une opération lourde, qui de plus doit être effectuée dans des emplacements particulièrement dangereux soumis à des chutes de pierres. En outre, le rajout d'éléments ayant une apparence de déchets donne aux ouvrages une esthétique qui n'est pas forcément acceptable.

### Exposé de l'invention

Un problème principal que se propose de résoudre l'invention consiste à prévoir un ouvrage de génie civil qui puisse aisément être réparé. Un deuxième problème est celui de concevoir un ouvrage présentant des propriétés mécaniques telles qu'il ne nécessite pas un surdimensionnement pour assurer ses fonctions de protection. Un troisième problème est celui d'améliorer l'aspect esthétique et écologique des ouvrages tout en conservant leur aspect fonctionnel. Un quatrième problème est de mettre au point un élément individuel de construction apte à limiter les dégradations de l'ensemble de l'ouvrage de génie civil auquel il est associé. Un cinquième problème est de réaliser un élément pouvant être préfabriqué en dehors des zones dangereuses, c'est-à-dire soumises à des chutes de pierres. Un sixième problème est celui de mettre en oeuvre un procédé permettant de renforcer un ouvrage de protection préexistant.

L'invention concerne donc un ouvrage de génie civil, destiné à assurer une protection contre des impacts de masses mobiles et présentant une face exposée aux impacts de masses mobiles tel que défini à la revendication 1.

L'ouvrage est caractérisé en ce qu'il comprend, au niveau de la face exposée aux impacts de masses mobiles, un ensemble d'éléments individuels de construction solidarisés entre-eux, remplis entièrement ou partiellement avec au moins un matériau présentant une capacité à être déformé de manière élastoplastique, les éléments individuels de construction susceptibles d'être dégradés par des impacts de masses mobiles étant aptes à être individuellement remplacés par des éléments individuels de construction analogues.

Autrement dit, en réalisant directement un ouvrage de protection comprenant des éléments individuels sur le parement exposé, le maître d'oeuvre pourra ultérieurement extraire du parement les éléments individuels abîmés par des impacts de pierres. Et il pourra aisément les remplacer par des éléments individuels non endommagés et ce sans entamer le corps de l'ouvrage. De plus, avec la présence de ces éléments individuels face à une falaise, l'ensemble de l'ouvrage va bénéficier des propriétés d'absorption d'énergie et de protection. Par déformation élastoplastique d'un matériau, on entend une déformation du matériau associée à sa capacité à retrouver sa forme initiale, jusqu'à un seuil au-delà duquel la déformation va être définitive.

Ces éléments individuels de construction peuvent être associés ou non à divers types de structures constituant le corps de l'ouvrage global. Ainsi, selon une première forme de réalisation, l'ouvrage peut comprendre des gabions remplis de cailloux ou de matériaux fins isolés par un géotextile et un ensemble d'éléments individuels de construction disposés sur la face exposée aux impacts de masses mobiles de l'ouvrage.

Selon une deuxième forme de réalisation, l'ouvrage peut comprendre un remblai renforcé avec des nappes géotextiles, ou des nappes géosynthétiques, ou des nappes de grillage double torsion, ou des treillis soudés ou des barres de renfort en acier et un ensemble d'éléments individuels de construction disposés sur la face exposée aux impacts de masses mobiles de l'ouvrage, et qui sont connectés ou non aux renforts.

Le matériau présentant une capacité à être déformé peut être choisi, seul ou en mélange, dans le groupe pouvant comprendre des morceaux de pneus déchiquetés, des pastilles découpées de pneus, des morceaux de polystyrène, des matériaux terreux, des sables, des graviers, des cailloux, des bétons recyclés concassés, etc. Les éléments individuels de construction présentent un premier volume d'un premier matériau présentant une capacité à être déformé de manière élastoplastique et un deuxième volume d'un deuxième matériau meuble.

Le deuxième matériau meuble est destiné par exemple à habiller esthétiquement la face extérieure et également à absorber une partie de l'énergie. La séparation entre les deux volumes est orientée selon un plan sensiblement perpendiculaire à la direction moyenne d'arrivée des masses mobiles, pour optimiser l'absorption d'énergie lors des impacts. Par matériaux meubles, on entend des matériaux qui se déforment et qui prennent une configuration donnée en se fractionnant ou en se réarrangeant.

Chaque élément individuel de construction, qui forme un contenant délimité par une enveloppe extérieure, présente un premier volume d'un premier matériau présentant une capacité à être déformé de manière élastoplastique et un deuxième volume d'un deuxième matériau meuble, la séparation entre les deux volumes étant orientée selon un plan sensiblement perpendiculaire à la direction moyenne d'arrivée des masses mobiles.

En d'autres termes, l'élément individuel de construction et de protection est en deux parties ou deux volumes, chacun présentant des propriétés mécaniques distinctes. Le premier volume présente des propriétés d'élastoplasticité vis-à-vis des impacts et le deuxième volume présente des propriétés d'absorption d'une partie de l'énergie des impacts. Les masses mobiles arrivent sur l'ouvrage avec une direction préférentielle d'arrivée et d'impact. On tient compte de la direction moyenne statistique d'arrivée de ces masses mobiles, tout en sachant que des rebonds et des trajectoires aléatoires de masses mobiles peuvent se produire. Dans de nombreux cas, le plan de séparation entre les deux volumes est sensiblement vertical.

Le premier matériau présentant une capacité à être déformé peut être choisi, seul ou en mélange, dans le groupe pouvant comprendre des morceaux de pneus déchiquetés, des pastilles découpées de pneus, des morceaux de polystyrène, des matériaux terreux, des sables, des graviers, des cailloux, des bétons recyclés concassés, etc. Le deuxième matériau, meuble, peut être choisi, seul ou en mélange, dans le groupe pouvant comprendre de la terre végétale, des sables, des graviers, des cailloux, des blocs de roches, du béton concassé, etc.

L'enveloppe extérieure peut être constituée par une cage d'un gabion métallique, la cage pouvant être, le cas échéant, recouverte intérieurement d'un matériau géotextile. La séparation entre le volume du matériau présentant une capacité à être déformé et le volume de matériau meuble peut être réalisée par une paroi en un matériau géotextile, ou en grillage, ou en treillis métallique, etc.

L'élément individuel de construction peut également comprendre une multiplicité de volumes, successivement un volume d'un matériau meuble et un volume d'un premier matériau présentant une capacité à être déformé de manière élastoplastique. La séparation entre les volumes peut être respectivement orientée selon un plan sensiblement perpendiculaire à la direction moyenne d'arrivée des masses mobiles.

L'ouvrage de génie civil, destiné à assurer une protection contre des impacts de masses mobiles, et présentant une face exposée aux impacts de masses mobiles, est caractérisé en ce qu'il comprend au moins deux éléments tels que décrits ci-dessus.

Grâce à l'invention, tout impact contre la face ne touchera qu'un ou plusieurs éléments individuels de construction, sans atteinte à l'intégrité structurelle de l'ouvrage.

### Description sommaire des figures

L'invention sera bien comprise et ses divers avantages et différentes caractéristiques ressortiront mieux lors de la description suivante, de l'exemple non limitatif de réalisation, en référence aux dessins schématiques annexés, dans lesquels :
- les Figures 1 à 4 représentent des vues en perspective de quatre formes de réalisation différentes pour un élément individuel ;
- la Figure 5 représente une vue en perspective d'un ouvrage de protection réalisé à partir d'éléments individuels ; et
- les Figures 6 à 14 représentent des vues en coupe transversales de neuf formes de réalisation différentes pour des ouvrages de protection.

### Description détaillée de l'invention

Comme l'illustre la Figure 1, un élément individuel de construction (1) peut se présenter sous la forme d'un gabion sensiblement parallélépipédique. Le gabion comporte une cage métallique extérieure (2) réalisée par exemple, en grillage double torsion ou en treillis soudé. La cage (2) peut être fermée par un couvercle (3). Les gabions sont utilisés pour réaliser des ouvrages de protection ou pour renforcer des ouvrages existants.

Conformément à un aspect de l'invention, et dans une première forme de réalisation (voir Figure 1), la cage (2) présente deux volumes distincts (4 et 6). Un premier volume (6) est situé à l'avant de la cage (2) par rapport à la charnière de fermeture du couvercle (3). Un deuxième volume (4) est situé à l'arrière de la cage (2) par rapport à la charnière de fermeture du couvercle (3).

Le premier volume à l'avant (6) contient des matériaux meubles, à titre d'exemple des cailloux, des sables, des graviers ou de la terre végétale. Le deuxième volume situé à l'arrière (4), contient des matériaux à propriétés élastoplastiques, comme par exemple des pastilles ou granulés à base de pneus déchiquetés. Le premier volume à l'avant (6) est orienté sur l'ouvrage de protection du côté de la face exposée aux impacts.

On pourra utiliser des granulés de pneus obtenus grâce au procédé décrit dans le document FR-2.804.061. A titre d'exemple, les pastilles utilisées peuvent présenter des dimensions de l'ordre du centimètre. Les pneus déchiquetés sont maintenus à l'aide d'une enveloppe (7) réalisée, par exemple, en un matériau géotextile. Une géonatte provisoire pourra également faire la séparation entre les matériaux meubles et les matériaux élastoplastiques.

Dans une deuxième forme de réalisation (voir Figure 2), la cage (2) présente également les mêmes deux volumes distincts (4 et 6). Cependant, la face avant (5) exposée aux impacts présente une inclinaison par exemple sensiblement égale à 45° par rapport à l'horizontale. Une telle face avant inclinée (5) va permettre une implantation beaucoup plus aisée des végétaux, donnant ainsi à la cage (2) et à l'ensemble de l'ouvrage obtenu avec ce type de cages (2) un aspect esthétique et écologique beaucoup plus attrayant.

Dans une troisième forme de réalisation ne faisant pas partie de l'invention (voir Figure 3), la cage (2) présente un seul volume (8). Cet unique volume (8) contient des matériaux à propriétés élastoplastiques, comme par exemple des pneus déchiquetés, qui sont conservés par une enveloppe (7) réalisée par exemple en un matériau géotextile.

Dans une quatrième forme de réalisation (voir Figure 4), la cage (2) présente trois volumes distincts (9, 11 et 12). Un premier volume (9) est situé à l'avant de la cage (2), dans ce cas par rapport à la charnière de fermeture du couvercle (3). Un deuxième volume (11) est situé à l'arrière de la cage (2), dans ce cas par rapport à la charnière de fermeture du couvercle (3). Un troisième volume (12) est intercalé en position centrale entre le premier volume à l'avant (9) et le deuxième volume à l'arrière (11). Le premier volume à l'avant (9) et le deuxième volume à l'arrière (11) contiennent des matériaux meubles, à titre d'exemple des cailloux, du sable, des graviers ou de la terre végétale. Le troisième volume central (12) contient des matériaux à propriétés élastoplastiques, comme par exemple des pneus déchiquetés, qui sont conservés par une enveloppe (7) réalisée par exemple en un matériau géotextile.

La Figure 5 illustre un ouvrage de protection (13) qui est formé d'un premier empilement de gabions métalliques (14) solidarisés entre-eux. Ces gabions (14) sont remplis de matériaux de type pierres, roches. L'ouvrage (13) est orienté de manière à présenter une face verticale ou inclinée qui est plus particulièrement exposée aux chutes de pierres et autres éboulements. Cet ouvrage (13) protège une route (17) et/ou des habitations situées à la base de l'autre versant de l'ouvrage (13), du côté opposé à la face exposée.

Conformément à un aspect de l'invention, l'ouvrage (13) comprend un parement (16) réalisé à partir d'éléments individuels de construction caractéristiques amovibles. Dans cet exemple, des gabions à face avant inclinée (1), conformes à la deuxième forme de réalisation de la Figure 2, sont utilisés. Ces gabions (1) sont agencés les uns par rapport aux autres et par rapport aux gabions traditionnels de l'empilement (14), de façon à présenter leur deuxième volume à matériau meuble (4) en face avant exposée et de façon à présenter leur premier volume à matériau élastoplastique (6) à l'arrière et contre les gabions de l'empilement (14).

Conformément à un autre aspect de l'invention, les gabions du parement (1) sont aisément amovibles et peuvent être remplacés s'ils sont abîmés. Ainsi, le procédé de réparation d'un ouvrage de génie civil (13) peut comprendre les étapes consistant à :
- déterminer le ou les éléments individuels de construction, remplis avec un matériau présentant une capacité à être déformé de manière élastoplastique, qui sont dégradés par des impacts de masses mobiles et devant être réparés ou remplacés (100) ;
- vider ce ou ces éléments individuels de construction (100).
   Pour les éléments individuels de construction à réparer, c'est-à-dire ayant subi un impact local en face avant, sur une faible surface,
- extraire la face avant du grillage qui est détériorée en la découpant ;
- remplacer cette face avant, par ligature ou agrafage, par une face avant intacte, en ayant pris soin de compléter, s'il y a lieu, les matériaux de remplissage.
   Pour les éléments individuels de construction à remplacer, c'est-à-dire ayant subi un impact très important ayant par exemple endommagé la totalité de la face avant,
- extraire (Flèche E en Figure 5) de l'ouvrage de génie civil (13) ces éléments individuels de construction dégradés (100) sans contacts avec les autres éléments individuels de construction non dégradés (1) ;
- ajouter (Flèche A en Figure 5) des éléments individuels de construction intacts (1) à la place des éléments individuels de construction dégradés (100).

Différents modes d'assemblage de protection peuvent être mis en oeuvre sur des ouvrages. Ainsi, dans une première forme de réalisation (voir Figure 6), un ouvrage (18) avec un empilement de gabions (14) comprend un parement de protection (19) qui est réalisé avec des gabions conformes à la première forme de réalisation de la Figure 1. L'ouvrage (18) présente une face exposée aux chutes de pierres (21) sensiblement verticale.

Dans une deuxième forme de réalisation (voir Figures 5 et 7), l'ouvrage (22) inclut une structure massive formée d'un empilement de gabions (14). Il comprend en outre un parement de protection (19) qui est réalisé avec des gabions conformes à la deuxième forme de réalisation de la Figure 2. L'ouvrage (22) présente une face inclinée (16) qui est exposée aux chutes de pierres (21) et qui peut être végétalisée.

Dans une troisième forme de réalisation (voir Figure 8) ne faisant pas partie de l'invention, l'ouvrage (23) inclut un empilement de gabions (14) et comprend un noyau central de protection (24) qui est réalisé avec des gabions conformes à la troisième forme de réalisation de la Figure 3. Les empilement de gabions classiques (14), remplis de matériaux habituellement choisis pour un ouvrage selon l'état de la technique, sont situés de part et d'autre de l'empilement de gabions de protection (24).

Dans une quatrième forme de réalisation (voir Figure 9), l'ouvrage (2) inclut un empilement de gabions conformes au premier mode de réalisation de la Figure 1 et conforme au quatrième mode de réalisation de la Figure 4.

Dans une cinquième forme de réalisation (voir Figure 10), l'ouvrage (26) présente une structure massive formée par un remblai (27), par exemple en terre, renforcé de manière régulière sur toute sa hauteur par des nappes de renfort en géotextile (28) ou géosynthétique ou treillis ou grillage métallique. Les nappe de renfort (28) s'étendent seulement sur une partie de l'épaisseur du remblai (27). Un parement de protection incliné (29), solidarisé ou non à la structure principale de l'ouvrage, est réalisé par plusieurs éléments longitudinaux d'un seul tenant, qui sont conformes à la première forme de réalisation de la Figure 1. La partie extérieure (30) du parement (29) peut être en cailloux ou en terre végétale ou un mélange terre-cailloux puis végétalisé.

Dans une sixième forme de réalisation (voir Figure 11), l'ouvrage (31) comporte également un remblai (27), par exemple en terre, renforcé de manière régulière sur toute sa hauteur par des nappes de renfort en géotextile (28) ou géosynthétique ou treillis ou grillage métallique. Les nappes de renfort (28) s'étendent dans ce cas sur la totalité de l'épaisseur du remblai (27). La stabilité des deux faces est assurée. Un parement de protection incliné (32) est réalisé par plusieurs éléments longitudinaux d'un seul tenant ne faisant pas partie de l'invention. La partie extérieure du parement (32) peut être en cailloux ou en terre végétale ou un mélange terre-cailloux (33) puis végétalisé.

Dans une septième forme de réalisation (voir Figure 12), l'ouvrage (34) est un remblai (27), par exemple en terre, renforcé de manière régulière sur toute sa hauteur par des nappes de renfort en géotextile (28) ou géosynthétique ou treillis ou grillage métallique, qui s'étendent seulement sur une partie de l'épaisseur du remblai (27), de façon à assurer la stabilité du talus. La stabilité locale de l'une des faces est assurée à l'aide de gabions (14) remplis de matériaux habituellement choisis pour un ouvrage selon l'état de la technique. Un parement de protection (37) est réalisé avec des gabions (1) conformes à la première forme de réalisation de la Figure 1.

Dans une huitième forme de réalisation (voir Figure 13), l'ouvrage (38) est constitué avec un empilement vertical de gabions (14), remplis de matériaux habituellement choisis pour un ouvrage selon l'état de la technique, accolé à un remblai (27) renforcé par des nappes de renfort en géotextile (28) ou géosynthétique ou treillis ou grillage métallique, s'étendant sur la totalité de l'épaisseur du remblai (27), de façon à assurer, de part et d'autre, la stabilité du talus. Un parement de protection (39) sensiblement vertical est réalisé avec des gabions conformes à la première forme de réalisation de la Figure 1.

Dans une neuvième forme de réalisation (voir Figure 14), l'ouvrage (40) est constitué avec un empilement vertical de gabions (14) accolé à un remblai (27) renforcé par des nappes de géotextile (28) ou géosynthétique ou treillis ou grillage métallique, s'étendant sur la totalité de l'épaisseur du remblai (27), de façon à assurer, de part et d'autre, la stabilité du talus. Un parement de protection incliné (41), sensiblement analogue aux parements des cinquième et sixième formes de réalisation d'ouvrages (voir Figures 10 et 11), est réalisé par plusieurs éléments longitudinaux d'un seul tenant, qui sont conformes à la première forme de réalisation de la Figure 1.

La présente invention n'est pas limitée aux modes de réalisation décrits et illustrés. De nombreuses modifications peuvent être réalisées, sans pour autant sortir du cadre défini par la portée du jeu de revendications.

Les dimensions des gabions de protection peuvent être très variables, en fonction de l'ouvrage de protection souhaité. D'autres applications peuvent être envisagées, telles que des ouvrages de protections dans le domaine militaire ou des ouvrages de renforcements de berges de canaux, rivières, fleuves et bords de mer, où les masses mobiles sont les objets transportés par le cours d'eau, voire de voies de circulation, pour protéger des impacts de véhicules.

## Revendications

1. Ouvrage de génie civil, destiné à assurer une protection contre des impacts de masses mobiles (21), et présentant une face exposée aux impacts de masses mobiles (21), comprenant, au niveau de la face exposée aux impacts de masses mobiles, un ensemble d'éléments individuels de construction formant chacun un contenant délimité far une enveloppe extérieure (2), **caractérisé en ce que** chacun présente un premier volume (6) d'un premier matériau présentant une capacité à être déformé de manière élastoplastique, et un second volume (4) d'un second matériau meuble, le second volume étant orienté sur l'ouvrage du côté de la face exposée aux impacts de masses mobiles (21), la séparation entre les deux volumes (4,6) étant orientée selon un plan sensiblement perpendiculaire à la direction moyenne d'arrivée des masses mobiles.

2. Ouvrage de génie civil selon la revendication 1, **caractérisé en ce que** le premier matériau présentant une capacité à être déformé de manière élastoplastique est choisi, seul ou en mélange, dans le groupe comprenant des morceaux de pneus déchiquetés, des pastilles découpées de pneus, des morceaux de polystyrène.

3. Ouvrage de génie civil selon la revendication 1 ou 2, **caractérisé en ce que** le deuxième matériau meuble est choisi, seul ou en mélange, dans le groupe comprenant de la terre végétale, des sables, des graviers, des cailloux, des blocs de roches, du béton concassé.

4. Ouvrage de génie civil selon l'une quelconque des revendications 1 à 3, **caractérisé en ce que** l'enveloppe extérieure est constituée par une cage (2) d'un gabion métallique, la cage étant, le cas échéant, recouverte intérieurement d'un matériau géotextile (7).

5. Ouvrage de génie civil selon l'une quelconque des revendications 1 à 4, **caractérisé en ce que** la séparation entre le premier volume (6) d'un premier matériau présentant une capacité à être déformé et le deuxième volume d'un deuxième matériau (4) meuble, est réalisée par une paroi en un matériau géotextile, ou en grillage, ou en treillis métallique.

6. Ouvrage de génie civil selon l'une quelconque des revendications 1 à 5, **caractérisé en ce qu'**il comprend une multiplicité de volumes, successivement un volume (9, 11) d'un matériau meuble et un volume (12) d'un premier matériau présentant une capacité à être déformé de manière élastoplastique, la séparation entre les volumes (9,11,12) étant respectivement orientée selon un plan sensiblement perpendiculaire à la direction moyenne d'arrivée des masses mobiles (21).

7. Ouvrage de génie civil (13) selon la revendication 1, **caractérisé en ce** les éléments individuels de construction (100) susceptibles d'être dégradés par des impacts de masses mobiles (21) sont aptes à être individuellement remplacés (E, A) par des éléments individuels de construction analogues (1)

## Claims

1. Civil engineering structure, intended for ensuring protection against impacts of moveable masses (21), and having a face exposed to the impacts of moveable masses (21), comprising, in the region of the face exposed to the impacts of moveable masses, a set of individual construction elements, each forming a content delimited by an outer casing (2), **characterized in that** each individual construction elements as a first volume (6) of a first material having a capacity for being deformed elastoplastically, and the second volume (4) of a second, loose material, the second volume being oriented on the structure, on the same side as the face exposed to the impacts of moveable masses (21), the separation between the two volumes (4, 6) being oriented in a plane substantially perpendicular to the mean arrival direction of the moveable masses (21).

2. Structure according to Claim 1, **characterized in that** the first material having a capacity for being deformed elastoplastically is selected, alone or in a mixture, from the group comprising pieces of shredded tyres pellets cuts from tyres, pieces of polystyrene.

3. Structure according to Claim 1 or 2, **characterized in that** the second loose material, is selected, alone or in a mixture, from the group comprising topsoil, sands, gravels, pebbles, rock blocks, crushed concrete.

4. Structure according to any one of claims 1 to 3, **characterized in that** the outer casing consists of a cage (2) of a metal sheet-pile cell, if appropriate the cage being covered internally with a geotextile material (7).

5. Structure according to any one of claims 1 to 4, **characterized in that** the separation between the first volume (6) of a first material having a capacity for being deformed and the second volume of a second loose material (4), is implemented by means of a wall consisting of a geotextile material, or of gridwork or of metal latticework.

6. Structure according to any of one of claims 1 to 5, **characterized in** it comprises a multiplicity of volume, in succession of volume (9, 11) of loose material and a volume (12) of a first material having a capacity for being deformed elastoplastically, the separation between the volume (9, 11, 12) being oriented respectively in a plane substantially perpendicular to the mean arrival direction of the moveable masses (21).

7. Structure (13) according to claim 1, **characterized in that** the individual construction elements (100) layable to be in damage by impacts of moveable masses (21) are capable of being replaced (EA) individually by similar individual construction elements (1).

## Patentansprüche

1. Bauwerk, das dazu bestimmt ist, Schutz gegen einschlagende lose Massen (21) zu bieten, eine den einschlagenden losen Massen (21) exponierte Fläche aufweist und an der den einschlagenden losen Massen exponierten Fläche eine Anordnung aus jeweils einen durch eine Außenhülle (2) begrenzten Behälter bildenden Einzelbauteilen umfasst, **dadurch gekennzeichnet, dass** jedes ein erstes Volumen (6) eines ersten elastoplastisch verformbaren Materials und ein zweites Volumen (4) eines lockeren Materials aufweist, wobei das zweite Volumen in dem Bauwerk auf der Seite der den einschlagenden losen Massen (21) exponierten Fläche angeordnet ist, wobei die Trennung zwischen den zwei Volumen (4, 6) gemäß einer weitestgehend senkrecht zur mittleren Aufprallrichtung der losen Massen verlaufenden Ebene angeordnet ist.

2. Bauwerk nach Anspruch 1, **dadurch gekennzeichnet, dass** das erste elastoplastisch verformbare Material allein oder als Mischung aus der Gruppe gewählt ist, die zerkleinerte Reifenstücke, aus Reifen ausgeschnittene Chips, Polystyrolstücke umfasst.

3. Bauwerk nach Anspruch 1 oder 2, **dadurch gekennzeichnet, dass** das zweite lockere Material allein oder als Mischung aus der Gruppe gewählt ist, die Pflanzenerde, Sande, Kies, Schotter, Gesteinsbrocken, zerkleinerten Beton umfasst.

4. Bauwerk nach einem der Ansprüche 1 bis 3, **dadurch gekennzeichnet, dass** die Außenhülle durch einen Korb (2) einer metallischen Gabione gebildet ist, wobei der Korb gegebenenfalls innenseitig mit einem geotextilen Material (7) verkleidet ist.

5. Bauwerk nach einem der Ansprüche 1 bis 4, **dadurch gekennzeichnet, dass** die Trennung zwischen dem ersten Volumen (6) eines ersten verformbaren Materials und dem zweiten Volumen eines zweiten lockeren Materials (4) als eine Wand aus einem geotextilen Material, aus einem Gitterwerk oder aus einem metallischen Drahtgeflecht ausgebildet ist.

6. Bauwerk nach einem der Ansprüche 1 bis 5, **dadurch gekennzeichnet, dass** es eine Vielzahl von Volumen umfasst, und zwar aufeinander folgend ein Volumen (9, 11) eines lockeren Materials und ein Volumen (12) eines ersten elastoplastisch verformbaren Materials, wobei die Trennung zwischen den Volumen (9, 11, 12) jeweils gemäß einer Ebene angeordnet ist, die weitestgehend senkrecht zur mittleren Aufprallrichtung der losen Massen (21) verläuft.

7. Bauwerk (13) nach Anspruch 1, **dadurch gekennzeichnet, dass** die Einzelbauteile (100), die durch einschlagende lose Massen (21) beschädigt werden können, geeignet sind, einzeln gegen entsprechende Einzelbauteile (1) ausgetauscht zu werden (E, A).
